# EUROPÄISCHE PATENTANMELDUNG

(11) **EP 3 531 011 A1**
(43) Veröffentlichungstag der Anmeldung: **28.08.2019**
(21) Anmeldenummer: 19156422.8
(22) Anmeldetag: 11.02.2019
(51) Int. Cl.: F21S 41/151, F21S 41/19, F21S 43/19, F21S 45/47, F21S 45/49

(54) **LICHTMODUL UND FERTIGUNGSSTATION**

(30) Priorität: 13.02.2018 DE 202018100769 U
(71) Anmelder: Automotive Lighting Reutlingen GmbH, 72762 Reutlingen (DE)
(72) Erfinder: Schmaderer, Michael, 70178 Stuttgart (DE); Singer, Ephraim, 72762 Reutlingen (DE)
(74) Vertreter: DREISS Patentanwälte PartG mbB

(57) **Zusammenfassung**

Ein Lichtmodul (106) für eine Beleuchtungseinrichtung eines Kraftfahrzeugs, wobei das Lichtmodul (106) umfasst:
- ein Lichtquellenbauelement (4a-4h);
- eine Leiterplatte (2), auf welcher das Lichtquellenbauelement (4a-4h) angeordnet ist; und
- ein Wärmeableitelement (6a-6h), welches in einem Verbindungsbereich zwischen Wärmeableitelement (6a-6h) und Leiterplatte (2) formschlüssig mit der Leiterplatte (2) verbunden ist, und welches zumindest abschnittsweise an der Leiterplatte (2) anliegt.

## Beschreibung

Die Erfindung betrifft ein Lichtmodul für eine Beleuchtungseinrichtung eines Kraftfahrzeugs sowie eine Fertigungsstation für das Lichtmodul.

Die DE 20 2014 002 809 U1 offenbart eine Beleuchtungseinrichtung mit einem Träger, auf dem eine Halbleiter Lichtquellenanordnung angeordnet ist. Der Kühlkörper weist einen Kühlkörperabschnitt auf, welcher eine Auflagefläche für den Träger ausbildet.

Des Weiteren ist bekannt, dass Lichtmodule mit Druckguss-Kühlkörpern ausgestattet werden, um für eine genügende Wärmeableitung von den wärmeerzeugenden Lichtquellenbauelementen zu sorgen. Bei der Montage des Lichtmoduls wird der Kühlkörper ein Wärmeleitmaterial aufgetragen und anschließend die bestückte Leiterplatte mit dem Kühlkörper verschraubt.

Mithin ist es Aufgabe der Erfindung, ein Lichtmodul und eine Fertigungsstation für das Lichtmodul bereitzustellen, um die Wärmeableitung des Lichtmoduls zu verbessern.

Ein Aspekt dieser Beschreibung betrifft ein Lichtmodul, welches umfasst: Ein Lichtquellenbauelement; eine Leiterplatte, auf welcher das Lichtquellenbauelement angeordnet ist; und ein Wärmeableitelement, welches in einem Verbindungsbereich zwischen Wärmeableitelement und Leiterplatte formschlüssig mit der Leiterplatte verbunden ist, und welches zumindest abschnittsweise an der Leiterplatte anliegt.

Die mechanisch belastbare Verbindung zwischen Leiterplatte und Wärmeableitelement verbessert die Wärmeableitung von der Leiterplatte. Durch den erhöhten Wärmetransport verbessert sich auch die elektrische Effizienz, da ein Betriebspunkt des Lichtquellenbauteils bei reduzierter Temperatur mit einer reduzierten Energieaufnahme einhergeht. Darüber hinaus können weitere Komponenten und Fertigungsschritte entfallen. Beispielsweise kann der Einsatz von Wärmeleitpaste entfallen. Auch können Schraubverbindungen zwischen Wärmeableitelement und Leiterplatte weggelassen werden. Bereits aufgrund der reduzierten Bauteileanzahl fallen Produktionsschritte weg. Folglich wird ein günstiger herstellbares und in Bezug auf die Wärmeableitung effektiveres Lichtmodul bereitgestellt. Das vorgeschlagene Lichtmodul ermöglicht es weitergehend, ein Lichtquellenbauelement mit erhöhter Strahlungsleistung und damit mit erhöhtem lichttechnischen Nutzen zu verwenden, was mit erhöhter Wärmeabgabe einhergeht.

Eine vorteilhafte Ausführungsform zeichnet sich dadurch aus, dass der Verbindungsbereich eine Clinch-Verbindung zwischen der Leiterplatte und dem Wärmeableitelement umfasst. Die Clinch-Verbindung ist vorteilhaft besonders beständig und trotzt insbesondere eingekoppelten Vibrationen.

Eine vorteilhafte Ausführungsform zeichnet sich dadurch aus, dass die Leiterplatte ein Metalsubstrat und ein Leiterbild umfasst, wobei das Leiterbild von dem Metalsubstrat durch ein Dielektrikum getrennt ist. Das Metallsubstrat eignet sich besonders zum Herstellen der Clinch-Verbindung.

Eine vorteilhafte Ausführungsform zeichnet sich dadurch aus, dass das Wärmeableitelement zumindest abschnittsweise flächig an der Leiterplatte, insbesondere an dem Metallsubstrat, anliegt. Die flächige Anlage sorgt für eine Wärmeeinkopplung in das Wärmeableitelement.

Eine vorteilhafte Ausführungsform zeichnet sich dadurch aus, dass zumindest ein Wärmeabgabeelement, insbesondere eine Kühlfinne, mit dem Wärmeableitelement verbunden ist.

Eine vorteilhafte Ausführungsform zeichnet sich dadurch aus, dass das Wärmeableitelement ein U-förmiges Kühlprofil ist. Ein U-förmiges Kühlprofil ist einfach und günstig herstellbar und sorgt für unmittelbare Wärmeableitung von der Leiterplatte an die Umgebungsluft.

Eine vorteilhafte Ausführungsform zeichnet sich dadurch aus, dass zumindest eine Kühlfinne von einer Sekundärseite der Leiterplatte abragt.

Eine vorteilhafte Ausführungsform zeichnet sich dadurch aus, dass die zumindest eine Kühlfinne im Wesentlichen lotrecht zu einer gedachten Fläche durch die Leiterplatte verläuft. Damit kann eine verbesserte Wärmeableitung erfolgen.

Eine vorteilhafte Ausführungsform zeichnet sich dadurch aus, dass das Lichtquellenbauelement ein Halbleiterlichtquellenbauteil, insbesondere eine SMD-LED, ist.

Eine vorteilhafte Ausführungsform zeichnet sich dadurch aus, dass das Lichtquellenbauteil auf einer Primärseite der Leiterplatte angeordnet ist.

Eine vorteilhafte Ausführungsform zeichnet sich dadurch aus, dass ein Wärmeableitabschnitt des Lichtquellenbauteils einen Wärmeableitabschnitt der Leiterplatte kontaktiert. Hierdurch wird eine Wärmeableitkapazität erhöht.

Eine vorteilhafte Ausführungsform zeichnet sich dadurch aus, dass ein Kontaktbereich zwischen Lichtquellenbauteil und Leiterplatte und der Verbindungsbereich so weit voneinander beabstandet sind, dass das Leiterbild im Bereich des Kontaktbereichs durch den Verbindungsbereich nicht beschädigt wird.

Eine vorteilhafte Ausführungsform zeichnet sich dadurch aus, dass eine gedachte Längsachse des Wärmeableitbereichs und eine gedachte Achse durch eine Anzahl von Lichtquellenbauteilen sich um zumindest 20°, insbesondere um 90° unterscheiden. Hierdurch kann eine erhöhte Anzahl von Wärmeableitelementen an der Leiterplatte angeordnet werden.

Eine vorteilhafte Ausführungsform zeichnet sich dadurch aus, dass das Lichtquellenbauteil zwischen zwei Verbindungsbereichen der Leiterplatte mit dem Wärmeableitelement verbunden ist. Hierdurch wird eine mechanische Kontaktierung der Leiterplatte mit dem Wärmeableitelement zur verbesserten Wärmeableitung sichergestellt.

Eine vorteilhafte Ausführungsform zeichnet sich dadurch aus, dass ein Wärmeleitpfad ausgehend von dem Lichtquellenbauteil über eine Lötstelle und die Leiterplatte zu dem Wärmeableitelement führt.

Eine vorteilhafte Ausführungsform zeichnet sich dadurch aus, dass ein anderer Wärmeleitpfad ausgehend von dem Lichtquellenbauteil über ein Wärmepad des Lichtquellenbauteils und ein Wärmepad der Leiterplatte zu dem Wärmeableitelement führt.

Ein weiterer Aspekt dieser Beschreibung betrifft eine Fertigungsstation für das Lichtmodul, wobei die Fertigungsstation dazu ausgebildet ist, folgende Fertigungsschritte durchzuführen: Anordnen der Leiterplatte und des Wärmeableitelements in einer zu verbindenden Position zueinander; Bewegen eines Stempels von einer ersten Seite der Anordnung der Leiterplatte und des Wärmeableitelements in Richtung einer auf einer zweiten Seite der Anordnung befindlichen Matrize, und Drücken des Stempels auf die Anordnung und Drücken der Anordnung in die Matrize.

Weitere Vorteile und Merkmale finden sich in der nachfolgenden Beschreibung von Ausführungsbeispielen. In der Zeichnung zeigen:
- Figur 1: in perspektivischer Ansicht ein Lichtmodul;
- Figur 2: in schematischer perspektivischer Ansicht eine Beleuchtungseinrichtung für ein Kraftfahrzeug;
- Figur 3: einen schematischen Schnitt eine Anordnung einer Leiterplatte und eines Wärmeableitelements;
- Figur 4: ein schematisches Ablaufdiagramm; und
- Figuren 5 und 6: in schematischer Form einen jeweiligen Fertigungsschritt.

Figur 1 zeigt in perspektivischer Ansicht ein Lichtmodul 106 bzw. eines Teils davon für eine Beleuchtungseinrichtung eines Kraftfahrzeugs. Das Lichtmodul 106 umfasst eine Leiterplatte 2, eine Anzahl von Lichtquellenbauelementen 4a bis 4h, und eine Anzahl von Wärme ableitet Elementen 6a bis 6h. Die Lichtquellenbauelemente 4a bis 4h sind jeweils ein SMT-Halbleiterlichtquellenbauteil (SMT: Surface Mounted Technology) und sind auf einer Primärseite 8 der Leiterplatte 2 angeordnet. Die Wärmeleitelemente 6a bis 6h sind auf einer Sekundärseite 10 der Leiterplatte 2 angeordnet. Vorliegend entspricht die Anzahl der Wärmeableitelemente 6a bis 6h der Anzahl der Lichtquellenbauelemente 4a bis 4h. Die Lichtquellenbauelemente 4a bis 4h sind über jeweilige Lötstellen mit der Leiterplatte 2 verbunden. Die Wärmeableitelemente 14 sind über jeweilige Verbindungsbereiche 12 und 14 formschlüssig mit der Leiterplatte 2 verbunden. Beispielsweise ist das Lichtquellenbauteil 14d zwischen den zwei Verbindungsbereichen 12d und 14d angeordnet.

Die Leiterplatte 2 ist bevorzugt eine IMS- (Insulated Metallic Substrate) Leiterplatte und umfasst damit ein Metalsubstrat, welches von einem Leiterbild durch ein Dielektrikum getrennt ist.

Die Wärmeableitelemente 6a bis 6h können selbstverständlich auch andersartig ausgebildet sein. Beispielsweise kann die entstehende und in die Leiterplatte 2 eingekoppelte Wärmeenergie über ein länglich ausgebildetes Wärmeableitelement an ein weiteres Wärmeableitelement an anderer Stelle abgeführt werden, um beispielsweise Bauraum auf der Sekundärseite der Leiterplatte 2 einzusparen.

Jedes der Wärmeableitelemente 6a bis 6h umfasst zwei Kühlfinnen. Beispielsweise umfasst das Wärmeableitelement 6d Kühlfinnen 7d und 9d. Beide Kühlfinnen 7d und 9d sind in einem Zwischenbereich 11d miteinander verbunden, wobei der Zwischenbereich 11d zur Anlage an die Leiterplatte 2 und zur Verbindung mit der Leiterplatte 2 vorgesehen ist.

Figur 2 zeigt in schematischer perspektivischer Ansicht die Beleuchtungseinrichtung für ein Kraftfahrzeug, welche in ihrer Gesamtheit mit dem Bezugszeichen 101 bezeichnet. Die Beleuchtungseinrichtung 101 ist in dem dargestellten Ausführungsbeispiel als ein Kraftfahrzeugscheinwerfer ausgebildet. Selbstverständlich kann die Beleuchtungseinrichtung 101 auch als eine Leuchte oder Ähnliches, die am Heck oder seitlich am Kraftfahrzeug angeordnet ist, ausgebildet sein. Die Beleuchtungseinrichtung 101 umfasst ein Gehäuse 102, das vorzugsweise aus Kunststoff gefertigt ist. In einer Lichtaustrittsrichtung 103 weist das Scheinwerfergehäuse 102 eine Lichtaustrittsöffnung auf, die durch eine transparente Abdeckscheibe 104 verschlossen ist. Die Abdeckscheibe 104 ist aus farblosem Kunststoff oder Glas gefertigt.

Im Inneren des Scheinwerfergehäuses 102 sind in dem dargestellten Ausführungsbeispiel zwei Lichtmodule 105, 106 angeordnet. Die Lichtmodule 105, 106 sind fest oder relativ zu dem Gehäuse 102 bewegbar angeordnet. Die Lichtmodule 105, 106 können als Reflexionsmodule und/oder als Projektionsmodule ausgebildet sein. Selbstverständlich können in dem Scheinwerfergehäuse 102 auch mehr oder weniger als die dargestellten zwei Lichtmodule 105, 106 vorgesehen sein.

An der Außenseite des Scheinwerfergehäuses 102 ist ein Steuergerät 107 in einem Steuergerätegehäuse 108 angeordnet. Das Steuergerät 107 dient zur Steuerung und/oder Regelung der Lichtmodule 105, 106 bzw. von Teilkomponenten der Lichtmodule 105, 106, wie beispielsweise der Lichtquellenbauelemente der Lichtmodule 105, 106. Die Ansteuerung der Lichtmodule 105, 106 bzw. der Teilkomponenten durch das Steuergerät 107 erfolgt über Verbindungsleitungen 110, die in Figur 1 durch eine gestrichelte Linie lediglich symbolisch dargestellt sind. Über die Leitungen 110 erfolgt eine Versorgung der Lichtmodule 105, 106 mit elektrischer Energie.

Figur 3 zeigt einen schematischen Schnitt entlang einer xz-Ebene aus Figur 1 eine Anordnung umfassend die Leiterplatte 2, das Wärmeableitelement 6d und das Lichtquellenbauteil 4d. Die Leiterplatte 2 umfasst einen Schichtaufbau. Der Schichtaufbau der Leiterplatte 2 umfasst zumindest ein Metalsubstrat 16, ein Dielektrikum 18 sowie ein Leiterbild 20, welches auf dem Dielektrikum 18 angeordnet ist. Selbstverständlich ist dieser Aufbau der Leiterplatte 2 nur beispielhaft und kann eine höhere Anzahl von Schichten und andere Anordnung von Schichten umfassen.

In dem Verbindungsbereich 12d ist die Leiterplatte 2 formschlüssig mit dem Wärmeableitelement 6d verbunden. Diese Verbindung ist insbesondere eine Clinch-Verbindung und legt die Leiterplatte 2 durch einen gebildeten Hinterschnitt in dem Wärmeableitelement 6d und das Eingreifen der Leiterplatte 2 in den Hinterschnitt zu dem Wärmeableitelement 6d fest. Dadurch liegt die Sekundärseite 10 der Leiterplatte 2 flächig an dem Wärmeableitelement 6d an. Bevorzugt ist der Verbindungsbereich 12d in der Nähe des Lichtquellenbauteils 4d angeordnet, um die flächige Anlage der Leiterplatte 2 an dem Wärmeableitelement 6d sicherzustellen, und um eine Einkopplung der Wärmeenergie von der Leiterplatte 2 in das Wärmeableitelement 6d sicherzustellen.

Das Lichtquellenbauelement 4d umfasst einen Gehäuseabschnitt 22 und einen Lichtabstrahlungsabschnitt 24, welcher im Wesentlichen für die Wärmeentwicklung des Lichtquellenbauelements 4d verantwortlich ist. Ein Wärmeleitpfad 26 führt insbesondere durch eine Lötstelle 28, welche einen elektrischen Kontaktabschnitt 30 des Lichtquellenbauteils 4d mit dem Leiterbild 20 verbindet. Ein weiterer Wärmeleitpfad 28 führt über einen weiteren nicht-elektrischen Kontaktabschnitt 32, welcher lediglich der Wärmeabfuhr von dem Lichtquellenbauelement 4d dient, wobei der nicht-elektrische Kontaktabschnitt 32 mit dem Kupferbild 20 verbunden ist.

Das Leiterbild 20 und das Metalsubstrat 16 umfassen beispielsweise Kupfer. Das Metalsubstrat 16 umfasst in einer anderen Ausführungsform beispielsweise Aluminium. Das Wärmeableitelement 6d ist beispielsweise aus einem Metallblech gefertigt und umfasst bevorzugt ebenfalls ein Metall wie beispielsweise Aluminium.

Figur 4 zeigt ein schematisches Ablaufdiagramm. In einem ersten Schritt 402 werden die Leiterplatte und das Wärmeableitelement so zueinander produziert, dass im nächsten Schritt 404 eine Verbindung der Leiterplatte mit dem Wärmeableitelement erfolgen kann. In dem Schritt 404 wird ein Stempel von der Primärseite der Leiterplatte auf die Leiterplatte abgesenkt. Auf der der Leiterplatte gegenüberliegenden Seite der Anordnung befindet sich eine Matrize. In einem auf den Schritt 404 folgenden Schritt 406 wird der Stempel auf die Anordnung und in Richtung der Matrize gedrückt. Selbstverständlich können in einer anderen Ausführungsform die Positionen der Leiterplatte und des Wärmeableitelements getauscht werden und der Stempel wird von der Seite des Wärmeableitelements in Richtung Leiterplatte gedrückt.

Figur 5 zeigt einen schematischen Ausschnitt einer Fertigungsstation für das Lichtmodul. Insbesondere ist der Schritt 404 aus Figur 4 gezeigt. Der Stempel 502 wird gemäß einem Pfeil 504 in Richtung der Matrize 506 verfahren, wobei zwischen dem Stempel 502 und der Matrize 506 die Anordnung 510 bestehend aus der Leiterplatte 2 und dem Wärmeableitelement 6d angeordnet ist. Die Matrize 506 umfasst beispielsweise eine zur Richtung des Pfeils 504 lotrechte Fläche 512, welche innerhalb eines Zylinders 514 gegenüber der Öffnung der Matrize zurückspringt, und welche von einer ringförmigen Ausnehmung 516 umgeben ist.

Figur 6 zeigt einen schematischen Ausschnitt der Fertigungsstation für das Lichtmodul. Insbesondere ist der Schritt 406 aus Figur 4 gezeigt. Der Stempel 502 sorgt durch das Drücken in Richtung 504 dafür, dass die Anordnung 510 in die Ausnehmung der Matrize 506 eingedrückt wird und damit eine formschlüssige Verbindung im Sinne des Verbindungsbereichs 12d entsteht.

## Patentansprüche

1. Ein Lichtmodul (106) für eine Beleuchtungseinrichtung eines Kraftfahrzeugs, wobei das Lichtmodul (106) umfasst:
- ein Lichtquellenbauelement (4a-4h);
- eine Leiterplatte (2), auf welcher das Lichtquellenbauelement (4a-4h) angeordnet ist; und
- ein Wärmeableitelement (6a-6h), welches in einem Verbindungsbereich zwischen Wärmeableitelement (6a-6h) und Leiterplatte (2) formschlüssig mit der Leiterplatte (2) verbunden ist, und welches zumindest abschnittsweise an der Leiterplatte (2) anliegt.

2. Das Lichtmodul (106) nach Anspruch 1, wobei der Verbindungsbereich eine Clinch-Verbindung zwischen der Leiterplatte (2) und dem Wärmeableitelement (6a-6h) umfasst.

3. Das Lichtmodul (106) nach Anspruch 1 oder 2, wobei die Leiterplatte (2) ein Metalsubstrat und ein Leiterbild umfasst, wobei das Leiterbild von dem Metalsubstrat durch ein Dielektrikum getrennt ist.

4. Das Lichtmodul (106) nach einem der vorstehenden Ansprüche, wobei das Wärmeableitelement (6a-6h) zumindest abschnittsweise flächig an der Leiterplatte (2), insbesondere an dem Metallsubstrat, anliegt.

5. Das Lichtmodul (106) nach einem der vorstehenden Ansprüche, wobei zumindest ein Wärmeabgabeelement, insbesondere eine Kühlfinne, mit dem Wärmeableitelement (6a-6h) verbunden ist.

6. Das Lichtmodul (106) nach einem der vorstehenden Ansprüche, wobei das Wärmeableitelement (6a-6h) ein U-förmiges Kühlprofil ist.

7. Das Lichtmodul (106) nach dem Anspruch 5 oder 6, wobei zumindest eine Kühlfinne von einer Sekundärseite der Leiterplatte (2) abragt.

8. Das Lichtmodul (106) nach dem Anspruch 7, wobei die zumindest eine Kühlfinne im Wesentlichen lotrecht zu einer gedachten Fläche durch die Leiterplatte (2) verläuft.

9. Das Lichtmodul (106) nach einem der vorstehenden Ansprüche, wobei das Lichtquellenbauelement (4a-4h) ein Halbleiterlichtquellenbauteil, insbesondere eine SMD-LED, ist.

10. Das Lichtmodul (106) nach einem der vorstehenden Ansprüche, wobei das Lichtquellenbauteil auf einer Primärseite der Leiterplatte (2) angeordnet ist.

11. Das Lichtmodul (106) nach einem der vorstehenden Ansprüche, wobei ein Wärmeableitabschnitt des Lichtquellenbauteils einen Wärmeableitabschnitt der Leiterplatte (2) kontaktiert.

12. Das Lichtmodul (106) nach einem der vorstehenden Ansprüche, wobei ein Kontaktbereich zwischen Lichtquellenbauteil und Leiterplatte (2) und der Verbindungsbereich so weit voneinander beabstandet sind, dass das Leiterbild im Bereich des Kontaktbereichs durch den Verbindungsbereich nicht beschädigt wird.

13. Das Lichtmodul (106) nach einem der vorstehenden Ansprüche, wobei eine gedachte Längsachse des Wärmeableitbereichs und eine gedachte Achse durch eine Anzahl von Lichtquellenbauteilen sich um zumindest 20°, insbesondere um 90° unterscheiden.

14. Das Lichtmodul (106) nach einem der vorstehenden Ansprüche, wobei das Lichtquellenbauteil zwischen zwei Verbindungsbereichen der Leiterplatte (2) mit dem Wärmeableitelement (6a-6h) verbunden ist.

15. Das Lichtmodul (106) nach einem der vorstehenden Ansprüche, wobei ein Wärmeleitpfad ausgehend von dem Lichtquellenbauteil über eine Lötstelle und die Leiterplatte (2) zu dem Wärmeableitelement (6a-6h) führt.

16. Das Lichtmodul (106) nach einem der vorstehenden Ansprüche, wobei ein anderer Wärmeleitpfad ausgehend von dem Lichtquellenbauteil über ein Wärmepad des Lichtquellenbauteils und ein Wärmepad der Leiterplatte (2) zu dem Wärmeableitelement (6a-6h) führt.

17. Eine Fertigungsstation für ein Lichtmodul (106) nach einem der vorstehenden Ansprüche, wobei die Fertigungsstation dazu ausgebildet ist, folgende Fertigungsschritte durchzuführen:
- Anordnen der Leiterplatte (2) und des Wärmeableitelements (6a-6h) in einer zu verbindenden Position zueinander;
- Bewegen eines Stempels von einer ersten Seite der Anordnung der Leiterplatte (2) und des Wärmeableitelements (6a-6h) in Richtung einer auf einer zweiten Seite der Anordnung befindlichen Matrize, und
- Drücken des Stempels auf die Anordnung und Drücken der Anordnung in die Matrize.
